# EUROPÄISCHE PATENTSCHRIFT

(11) **EP 2 120 626 B1**
(45) Veröffentlichungstag und Bekanntmachung des Hinweises auf die Patenterteilung: **12.10.2011**
(21) Anmeldenummer: 08707683.2
(22) Anmeldetag: 12.02.2008
(51) Int. Cl.: A44C 5/20

(54) **SCHLIESSE FÜR SCHMUCKSTÜCK**
FASTENER FOR PIECES OF JEWELLERY
FERMOIR POUR BIJOUX

(30) Priorität: 12.02.2007 DE 102007006838
(43) Veröffentlichungstag der Anmeldung: 25.11.2009
(73) Patentinhaber: Nagai, Erico, 81377 München (DE)
(72) Erfinder: Nagai, Erico, 81377 München (DE)
(74) Vertreter: Vossius & Partner
(86) Internationale Anmeldenummer: PCT/EP2008/001066
(87) Internationale Veröffentlichungsnummer: WO 2008/098741

(56) Entgegenhaltungen:
- US-A- 1 103 760
- US-A- 1 368 665
- US-A- 1 464 452
- US-A- 1 692 649
- US-A- 2 051 591

## Beschreibung

Die vorliegende Erfindung betrifft eine Schließvorrichtung bzw. eine Schließe für Schmuckstücke, insbesondere Ketten, wie beispielsweise Halsketten.

Im Stand der Technik sind verschiedene Ausführungsformen von Schließen für Schmuckstücke bekannt. DE 298 07 163 U1 offenbart eine mit einem herkömmlichen Federring versehene Schmuckkette, wobei für die Verbindung des Federrings mit dem Ende der Schmuckkette ein ringförmiges Zwischenglied mit einer ursprünglichen und durch eine Schweißnaht verschließbaren Öffnung vorgesehen ist, wobei das Zwischenglied flach ausgebildet und an den Federring angeschweißt ist.

AT 379 301 C betrifft eine Schließe für Schmuck, deren einer Teil aus einem Schließring besteht, wogegen deren anderer Teil aus miteinander verbundenen, einen Zwischenraum freilassenden Platten besteht, wobei in dem von den Platten begrenzten Zwischenraum ein Stift als Eingriffsteil für den Schließring angeordnet ist.

Weitere Schließen für Schmuckstücke sind beispielsweise in DE 82 23 357 U1, DE 18 61 755 A, DE 30 36 059 A1, DE 44 23 388 A1, DE 90 03 320 U1, DE 38 969, DE 23 32 531, DE 70 37 805 U1, EP 0 382 068 A1, EP 0 383 203, EP 0 498 300 A1, US 2 644 992, US 2 539 777 und WO 98/33411 beschrieben.

DE 201 16 646 U1 offenbart eine Wechselschließe für Schmuckketten nach dem Bajonettprinzip mit einem aufnehmenden ersten Teil in Form eines Röhrchens mit Boden mit senkrecht zur Längsachse liegendem Führungsstift und Nut sowie einem einzuführenden zweiten Teil in Form eines Röhrchens mit Schaft mit z-förmiger Führungsnut und Sprengring.

US 3 224 060 offenbart eine Schließe aus einem rohrförmigen oder im Allgemeinen zylindrischen Element mit offenen Enden. In dem mit offenen Enden ausgebildeten rohrförmigen Element sind zwei schraubenlinienförmig verlaufende Schlitze vorgesehen, die sich von den gegenüberliegenden Enden jeweils zur Mitte hin erstrecken. Die Schlitze bilden dabei an den Enden jeweilige Einführöffnungen. Diese Einführöffnungen sind mittels zweier Schließarme verriegelbar. Die Schließarme sind jeweils diametral gegenüberliegend zu den Einführöfnungen schwenkbar angelenkt und können mit einem Verriegelungskopf in der entsprechenden Einführöffnung verriegelt werden.

US 5 653 009 beschreibt eine Schließe zum Verbinden zweier Enden eines Schmuckstücks mit einem zylindrischen Hauptkörper, an dessen einen Ende eine Öse zur Befestigung eines ersten Endes des Schmuckstücks fest angebracht ist. Der zylindrische Hauptkörper weist eine sich geradlinig oder kurvenlinienartig verlaufende Nut auf, die an dem der Öse gegenüberliegenden Ende in eine Stirnwand des Hauptkörpers übergeht. In diese Nut ist ein Zapfen einer weiteren Öse einführbar, an der ein zweites Ende des Schmuckstücks befestigt ist.

US 2 051 591 offenbart eine Schließe mit einer schachtelartigen Struktur, die zusätzlich zu einer verzierten Vorderseite Seiten- und Stirnwände sowie eine Rückwand aufweist, um einen Hohlraum zu bilden. Die Rückwand hat eine zentrale Öffnung und Schlitze, die davon weg zu den Stirnwänden führen. Die Stirnwände sind leicht konkav ausgebildet, um Sitze zu formen. Im Hohlraum ist eine Federplatte angeordnet, die Seitenflügel und gekrümmte Flansche aufweist, die sich in Richtung der Rückwand erstrecken. Die gekrümmten Flansche sind mit Schlitzen versehen und mit den Schlitzen der schachtelartigen Struktur ausgerichtet. An den Enden einer Kette sind Verschlusselemente mit jeweils einem Kugelkopf vorgesehen, die sich durch die zentrale Öffnung einführen und entlang der Schlitze in Richtung der Stirnwände verschieben lassen. Durch das Verschieben der Verschlusselemente über eine hervorragenden Abschnitt werden die Kugelköpfe an den gekrümmten Abschnitten fixiert.

Der vorliegenden Erfindung liegt die Aufgabe zugrunde, eine verbesserte Schließe für Schmuckstücke bereitzustellen, die ein sicheres Schließen von Schmuckstücken, insbesondere Ketten, erlaubt und gleichzeitig ästhetisch ansprechend ist. Eine weitere Aufgabe der Erfindung liegt darin, eine Schließe für Schmuckstücke bereitzustellen, mit der mehrreihige Ketten zuverlässig verschließbar sind und die ästhetisch ansprechend ist. Diese Aufgaben werden durch die in den Ansprüchen definierten Schließen gelöst.

In einer Ausführungsform weist die erfindungsgemäße Schließe für Schmuckstücke ein erstes hohles Verschlusselement auf, das in seiner Wandung bzw. seinem Mantel eine zumindest teilweise um den Umfang des ersten Verschlusselements verlaufende Nut mit einer Einführöffnung aufweist. Die Nut ist zur Aufnahme eines Befestigungsteils eines zweiten Verschlusselements ausgebildet, das durch die Einführöffnung in die Nut des ersten Verschlusselements einführbar ist und dessen Querschnitt größer ist als die Breite der Nut. Dadurch wird das Befestigungsteil nach dem Einführen in die Einführöffnung und Verschieben entlang der Nut in dem hohlen Verschlusselement gesichert. Das erste Verschlusselement weist ferner an zwei gegenüberliegenden Endabschnitten jeweils eine Wand auf, die das hohle erste Verschlusselement in Axialrichtung, d.h. in einer Richtung zwischen den zu verbindenden Enden des Schmuckstücks, abschließt, wobei die Nut sich in die jeweilige Wand in den Endabschnitten erstreckt und dort endet. Die Wand ist vorzugsweise gewölbt oder konisch ausgebildet, und die Nut endet vorzugsweise etwa im Zentrum der Wölbung bzw. des Konus.

Die erfindungsgemäße Schließe ist insbesondere zur Anwendung an Ketten jeglicher Art geeignet. Dabei bildet das hohle erste Verschlusselement im Wesentlichen einen Grundkörper, in den das Befestigungsteil des zweiten Verschlusselements einführbar ist. Gemäß einer Ausführungsform ist das erste Verschlusselement an einem Ende des Schmuckstücks, z.B. der Kette, befestigt und das zweite Verschlusselement an einem gegenüberliegenden Ende des Schmuckstücks. Es ist jedoch auch möglich, das erste Verschlusselement als separates Teil auszubilden und an den beiden Enden oder an zwei beliebigen Abschnitten entlang des Schmuckstücks jeweils ein zweites Verschlusselement vorzusehen, wobei beide zweiten Verschlusselemente zum Schließen des Schmuckstücks durch die Einfuhröffnung in die Nut des ersten Verschlusselements eingeführt werden und in der Nut in entgegengesetzter Richtung verschoben werden. Das erste Verschlusselement kann derart ausgebildet sein, dass es an seinen beiden gegenüberliegenden Endabschnitten mehrere zweite Verschlusselemente aufnimmt.

Das erste Verschlusselement ist vorzugsweise im Wesentlichen symmetrisch zu seiner Längsachse, d.h. der Erstreckungsrichtung der Schließe zwischen den beiden Enden des Schmuckstücks, ausgebildet. Das erste Verschlusselement kann beispielsweise im Wesentlichen hohlzylindrisch, kugelförmig, mehrfach kugelförmig, schraubenlinienförmig, mehrfach schraubenlinienförmig, kubisch, mehrfach kubisch und/oder gekrümmt oder abgewinkelt rohrförmig ausgebildet sein.

Die Einführöffnung, die eine Vergrößerung der Nut darstellt, ist von den beiden Endabschnitten des ersten Verschlusselements beabstandet und vorzugsweise in einem Mittelbereich, insbesondere etwa in der Mitte der Axialerstreckung der Schließe vorgesehen. Die Nut kann beispielsweise schraubenlinienförmig ausgebildet sein und führt vorzugsweise etwa ¼ bis 5 Windungen, vorzugsweise etwa ½ bis 3 Windungen, besonders bevorzugt 1 bis 2 Windungen entlang der Länge des ersten Verschlusselements aus. Die Steigung der schraubenlinienförmigen Nut bzw. der Windungen ist im Allgemeinen abhängig vom Durchmesser, der Wandstärke und/oder der Länge des ersten Verschlusselements und liegt vorzugsweise im Bereich zwischen 15° und 75°, stärker bevorzugt zwischen 30° und 60°.

Gemäß einer vorteilhaften Ausführungsform ist im Inneren des hohlen ersten Verschlusselements ein bewegliches geführtes Teil, beispielsweise in Form eines Stifts, vorgesehen. Dieses Teil wirkt aufgrund seiner Masse bzw. Massenträgheit als Sicherungselement für die erfindungsgemäße Schließe, da es einer Bewegung des Befestigungsteils des zweiten Verschlusselements entlang der Nut in Richtung zur Einführöffnung hin entgegenwirkt.

Zur verbesserten Sicherung des Befestigungsteils des zweiten Verschlusselements im ersten Verschlusselements ist es alternativ oder in Ergänzung dazu vorteilhaft, das erste Verschlusselement gebogen (etwa U-förmig) oder abgewinkelt (etwa V-förmig) auszubilden, wobei die Einführöffnung vorzugsweise an der Innenseite der Biegung bzw. der Abwinkelung vorgesehen ist, insbesondere im Bereich des Scheitels der Biegung bzw. der Abwinkelung. Durch diese Form wird der Befestigungsteil des zweiten Verschlusselements gezielt von der Einführöffnung beabstandet gehalten.

Als Alternative oder ergänzend kann das erste Verschlusselement im Inneren an einem oder beiden Endabschnitten jeweils eine Labyrintheinrichtung aufweisen, durch die das Befestigungsteil des zweiten Verschlusselements geführt werden muss, um das zweite Verschlusselement relativ zum ersten Verschlusselement zu sichern. Diese Labyrintheinrichtung weist z.B. eine Hohlkugel mit einer Öffnung auf, wobei die Hohlkugel an einer Innenwand des hohlen ersten Verschlusselements im Bereich der Nut angebracht ist. Die Öffnung weist von der Nut weg, wobei die Nut sich sowohl durch die Wand des hohlen ersten Verschlusselements als auch durch die der Hohlkugel erstreckt.

Es ist ferner möglich, mehrere erste Verschlusselemente, vorzugsweise im wesentlichen parallel zueinander und in Querrichtung miteinander gekoppelt, vorzusehen. Beispielsweise kann mindestens eines der äußersten beiden ersten Verschlusselemente ausgehend von der Einführöffnung eine schraubenlinienförmige Nut mit einer ersten Schraubrichtung in Richtung zu einem ersten axialen Endabschnitt und eine schraubenförmige Nut mit einer zweiten, gegenläufigen Schraubrichtung in Richtung zu einem zweiten, gegenüberliegenden axialen Endabschnitt aufweisen. Vorzugsweise weisen beide äußersten, ersten Verschlusselemente ausgehend von der Einführöffnung eine schraubenlinienförmige Nut in Richtung zu einem ersten axialen Endabschnitt mit einer ersten Schraubrichtung und eine schraubenlinienförmige Nut in Richtung zu einem zweiten, gegenüberliegenden axialen Endabschnitt mit einer zweiten, gegenläufigen Schraubrichtung auf.

Es ist bevorzugt, zwischen den beiden äußersten ersten Verschlusselementen mindestens ein weiteres hohles erstes Verschlusselement mit einer Nut und einer Einführöffnung zur Aufnahme eines Befestigungsteils eines zweiten Verschlusselements vorzusehen. Die Nut jedes weiteren hohlen ersten Verschlusselements ist vorzugsweise im Wesentlichen in dessen Axialrichtung ausgebildet. Das weitere hohle erste Verschlusselement weist ebenfalls vorzugsweise an beiden Endabschnitten eine Wand auf, die es in Axialrichtung abschließt, wobei sich die Nut in die Wand erstreckt und dort endet. Bevorzugt weist das weitere hohle Verschlusselement an beiden gegenüberliegenden Endabschnitten jeweils eine derartige Wand auf. Die Wand ist vorzugsweise gewölbt oder konisch ausgebildet, und die Nut endet vorzugsweise etwa im Zentrum der Wölbung bzw. des Konus.

Die Einführöffnung des weiteren hohlen ersten Verschlusselements ist von seinen beiden Endabschnitten beabstandet und vorzugsweise im Mittelbereich, insbesondere etwa in der Mitte, der Axialerstreckung des Verschlusselements vorgesehen. Die schraubenlinienförmige Nut des/der äußersten ersten Verschlusselemente führt je Schraubrichtung etwa ¼ bis 1 Windung, vorzugsweise etwa ½ Windung entlang der entsprechenden Länge des ersten Verschlusselements aus.

Es wird ferner eine Schließe für Schmuckstücke mit einem ersten Verschlusselement, einem im wesentlichen symmetrisch dazu ausgebildeten zweiten Verschlusselement und einem Verriegelungselement offenbart die nicht Teil der Erfindung ist. Das erste und zweite Verschlusselement weisen jeweils einen Zylinderabschnitt zum Einführen jeweils eines Befestigungsteils des Schmuckstücks und zur Aufnahme eines jeweiligen Verriegelungsabschnitts des Verriegelungselements sowie einen parallel dazu vorgesehenen Aufnahmeabschnitt zur Aufnahme des jeweiligen Befestigungsteils des Schmuckstücks auf.

Das erste und zweite Verschlusselement weisen jeweils eine an einem ersten Ende beginnende Längsnut auf, die in eine sich in Umfangsrichtung erstreckende Nut und schließlich in eine weitere Längsnut in Richtung zum ersten Ende hin mündet. Die weitere Längsnut endet jedoch beabstandet vom ersten Ende des Verschlusselements. Das Verriegelungselement ist vorzugsweise im Wesentlichen H-förmig ausgebildet, wobei jeweils ein Längsabschnitt bzw. Bein des "H" in die jeweiligen Längsnuten im ersten bzw. zweiten Verschlusselement einführbar ist.

Vorzugsweise ist am ersten Ende der beiden Zylinderabschnitte jeweils im Mündungsbereich der Längsnut ein Vorsprung vorgesehen, und die beiden Längsabschnitte des H-förmigen Verriegelungselements weisen jeweils eine Nut auf, in die der jeweilige Vorsprung einführbar ist. Die Länge der beiden Längsabschnitte des H-förmigen Verriegelungselements und der Vorsprünge ist dabei so bemessen, dass im verriegelten Zustand der Schließe die Nuten des Verriegelungselements nicht mit den Vorsprüngen in Eingriff sind, wodurch ein unbeabsichtigtes Öffnen der Schließe verhindert wird.

Im Aufnahmeabschnitt des ersten und zweiten Verschlusselements ist vorzugsweise jeweils eine Nut vorgesehen, deren Querschnitt kleiner ist als die Breite der Befestigungsteile des Schmuckstücks. Das Verriegelungselement ist vorzugsweise durch Federkraft in eine verriegelte Stellung vorgespannt.

Die Erfindung betrifft ferner ein Schmuckstück, insbesondere eine Kette, mit einem Befestigungsteil, das mit einer Schließe gemäß der vorstehenden Beschreibung verschließbar ist.

Nachfolgend werden bevorzugte Ausführungsformen der erfindungsgemäßen Schließe anhand der Zeichnungen beispielhaft beschrieben. Es zeigen:
- Fig. 1: eine erste Ausführungsform einer erfindungsgemäßen Schließe an einer Kette;
- Fig. 2a: eine Vorderansicht einer zweiten Ausführungsform einer erfindungsgemäßen Schließe an einer zweireihigen Kette;
- Fig. 2b: eine Rückansicht der Schließe gemäß Fig. 2a;
- Fig. 3a: eine Vorderansicht einer dritten Ausführungsform einer erfindungsgemäßen Schließe für eine sechsreihige Kette;
- Fig. 3b: eine Rückansicht der Schließe gemäß Fig. 3a;
- Fig. 4a: eine Vorderansicht einer Schließe für einer vierreihige Kette; die nicht Teil der Erfindung ist;
- Fig. 4b: eine Rückansicht der Schließe gemäß Fig. 4a;
- Fig. 4c: eine schematische Ansicht eines Verriegelungselements für die Schließe gemäß den Figuren 4a und 4b;
- Fig. 5a: eine schematische Ansicht einer ersten Ausführungsform eines Befestigungsteils zur Verwendung mit der erfindungsgemäßen Schließe;

- Fig. 5b: eine schematische Ansicht einer zweiten Ausführungsform eines Befestigungsteils zur Verwendung mit der erfindungsgemäßen Schließe;
- Fig. 6: eine modifizierte Ausführungsform der in den Fig. 4a-4c dargestellten Schließe; die nicht Teil der Erfindung ist;
- Fig. 7a: eine Draufsicht einer modifizierten Ausführungsform der in Fig. 1 dargestellten Schließe;
- Fig. 7b: eine Vorderansicht der in Fig. 7a gezeigten Schließe;
- Fig. 8a-d: weitere modifizierte Ausführungsformen der in Fig. 1 dargestellten Schließe;
- Fig. 9a: eine Vorderansicht einer vierten Ausführungsform der erfindungsgemäßen Schließe;
- Fig. 9b-h: modifizierte Ausführungsformen der in Fig. 9a dargestellten Schließe;
- Fig. 10a: eine Vorderansicht einer fünften Ausführungsform der erfindungsgemäßen Schließe;
- Fig. 10b: eine modifizierte Ausführungsform der in Fig. 10a dargestellten Schließe;
- Fig. 11 a: eine Vorderansicht einer sechsten Ausführungsform der erfindungsgemäßen Schließe; und
- Fig. 11b: eine modifizierte Ausführungsform der in Fig. 11a dargestellten Schließe.

Fig. 1 zeigt eine schematische Ansicht einer ersten Ausführungsform einer erfindungsgemäßen Schließe 2 für ein Schmuckstück, z.B. eine Kette 4. Die Schließe 2 weist ein erstes im Wesentlichen hohlzylindrisches Verschlusselement 6 auf, das eine schraubenlinienförmige Nut 8 mit einer Einführöffnung 10 hat. Die Nut 8 ist zur Aufnahme eines Befestigungsteils 12 eines zweiten Verschlusselements 14 ausgebildet.

In der in Fig. 1 dargestellten Ausführungsform ist an jedem Ende der Kette 4 jeweils ein zweites Verschlusselement 14 vorgesehen. Der Befestigungsteil 12 des zweiten Verschlusselements 14 weist einen Querschnitt auf, der größer ist als die Breite der Nut 8. Hierzu ist es bevorzugt, am zweiten Verschlusselement 14 eine Querschnittsvergrößerung beispielsweise in Form einer Kugel als Befestigungsteil 12 an einem Steg bzw. Stiel 16 vorzusehen, wobei die als Befestigungsteil dienende Kugel 12 durch die Einführöffnung 10 in den Innenraum des ersten hohlzylindrischen Verschlusselements 6 einführbar ist und der Stiel 16 entlang der schraubenlinienförmigen Nut 8 bewegbar ist. Hierzu ist die Dicke bzw. der Durchmesser des Stiels 16 kleiner zu dimensionieren als die Breite der Nut 8.

Das erste hohlzylindrische Verschlusselement 6 weist ferner in der in Fig. 1 dargestellten Ausführungsform an zwei gegenüberliegenden Endabschnitten jeweils eine Wand 18 auf, die das hohlzylindrische Verschlusselement 6 in Axialrichtung abschließt und für den Befestigungsteil 12 des zweiten Verschlusselements 14 einen Anschlag bildet. Die Nut 8 geht von einem hohlzylindrischen Bereich des ersten Verschlusselements 6 in die Wand 18 im Bereich eines jeden Endabschnitts über und endet dort. Hierzu ist in vorteilhafter Weise die Wand von dem hohlzylindrischen Bereich weg gewölbt oder konisch ausgebildet, und die Nut endet etwa im Zentrum der Wölbung bzw. des Konus, so dass die Schließe 2 im Wesentlichen in der in Fig. 1 dargestellten gestreckten Stellung die Kette 4 in der geschlossenen Stellung hält, nachdem die beiden Befestigungsteile 12 entlang der Nut 8 bis zum Anschlag an die beiden gegenüberliegenden Wände 18 verschoben worden sind.

Wie in Fig. 1 dargestellt, ist die Einführöffnung 10 vorzugsweise in einem Mittelbereich, insbesondere etwa in der Mitte, der Axialerstreckung der Schließe 2 vorgesehen. Die schraubenlinienförmige Nut 8 weist vorzugsweise eine im Wesentlichen konstante Steigung und insgesamt eine viertel bis fünf Windungen, stärker bevorzugt etwa eine halbe bis drei Windungen, besonders bevorzugt eine bis zwei Windungen entlang der Länge des ersten Verschlusselements auf, von der Einführöffnung 10 bis zur jeweiligen Wand 18 weist die Nut bevorzugt jeweils etwa 1/8 bis 2½ Windungen, insbesondere etwa ¼ bis 1½ und besonders bevorzugt ½ bis 1 Windung auf.

Zum Öffnen des Schmuckstücks 4 kann beispielsweise eines der beiden zweiten Verschlussstücke 14 mit dem Stiel 16 entlang der Nut 8 bis zur Einführöffnung 10 bewegt und dann das Befestigungsteil 12 durch die Einführöffnung 10 herausgeführt werden. Das gegenüberliegende zweite Verschlusselement kann mit dem ersten hohlzylindrischen Verschlusselement 6 gekoppelt bleiben oder ebenfalls entsprechend der vorstehenden Beschreibung herausgeführt werden.

In den Figuren 2a und 2b ist eine zweite Ausführungsform der erfindungsgemäßen Schließe 2 dargestellt. Bei dieser Ausführungsform sind mehrere erste hohlzylindrische Verschlusselemente 6 in Axialrichtung im Wesentlichen parallel zueinander angeordnet und in Querrichtung miteinander gekoppelt, vorzugsweise entlang ihrer Länge durchgehend oder abschnittsweise miteinander verbunden, so dass mehrere Ketten 4 mittels einer einzigen Schließe 2 verschließbar sind. Dies ist insbesondere für mehrreihige Ketten vorteilhaft.

In der dargestellten Ausführungsform sind zwei erste hohlzylindrische Verschlusselemente 6 vorgesehen, wobei entsprechend der Darstellung gemäß Fig. 2a in Vorderansicht lediglich Endabschnitte der Nuten 8 sichtbar sind. Wie in der Rückansicht gemäß Fig. 2b gezeigt, weist jedes der ersten hohlzylindrischen Verschlusselemente 6 eine separate Einführöffnung 10 auf, von der aus sich Nuten 8 zu den gegenüberliegenden Enden der ersten hohlzylindrischen Verschlusselemente 6 erstrecken. Dabei ist bei jedem ersten hohlzylindrischen Verschlusselement 6 ausgehend von der Einführöffnung 10 vorzugsweise eine erste schraubenlinienförmige Nut 8 in Richtung zu einem ersten axialen Ende hin mit einer ersten Schraubrichtung und in Richtung zu einem zweiten, gegenüberliegenden axialen Ende hin mit einer zweiten, gegenläufigen Schraubrichtung ausgebildet. Ferner sind vorzugsweise die Schraubrichtungen der Nuten 8 der beiden ersten Verschlusselemente 6 in den jeweiligen Abschnitten von der Einfuhröffnung zu dem ersten bzw. zu dem zweiten axialen Ende ebenfalls zueinander gegenläufig. Dadurch wird sichergestellt, dass die Schließe 2 die Kette 4 nach dem Einführen und Verschieben der Befestigungsteile 12 an das jeweilige axiale Ende sicher verschließt und in der geschlossenen Stellung hält. Die beiden Einführöffnungen 10 können gegebenenfalls auch gemeinsam eine einzige Öffnung bilden.

Die zweiten Verschlusselemente 14 sind bei dieser Ausführungsform vorzugsweise genauso ausgebildet wie im Fall der zuvor beschriebenen ersten Ausführungsform gemäß Fig. 1.

In den Figuren 3a und 3b ist eine dritte Ausführungsform einer erfindungsgemäßen Schließe 2 dargestellt. Diese entspricht in ihrem Grundaufbau im Wesentlichen der zweiten Ausführungsform, wobei zusätzlich zwischen den beiden äußersten ersten Verschlusselementen 6 vier weitere hohlzylindrische Verschlusselemente 18 vorgesehen sind, die jeweils eine Nut 20 und eine Einführöffnung 22 zur Aufnahme eines Befestigungsteils 12 eines zweiten Verschlusselements 14 aufweisen. Die Nuten 20 der weiteren hohlzylindrischen Verschlusselemente 18 verlaufen vorzugsweise im Wesentlichen in Axialrichtung. Die Einführöffnungen 22 der weiteren hohlzylindrischen Verschlusselemente 20 sind vorzugsweise beabstandet von den axialen Enden und besonders bevorzugt in einem Mittelbereich, insbesondere etwa in der Mitte, der Axialerstreckung der Schließe 2 vorgesehen.

Auch die weiteren hohlzylindrischen Verschlusselemente 18 weisen vorzugsweise an ihren Endabschnitten jeweils eine Wand auf, die sie jeweils in Axialrichtung abschließt, wobei die Nuten 20 von jeweiligen hohlzylindrischen Bereichen der weiteren Verschlusselemente 18 in die Wände übergehen und dort enden. Die an den Endabschnitten der weiteren hohlzylindrischen Verschlusselemente 18 gebildeten Wände sind vorzugsweise nach außen gewölbt oder konisch ausgebildet, und die Nuten 20 enden etwa im Zentrum der Wölbung bzw. des Konus.

Die schraubenlinienförmigen Nuten 8 der äußersten beiden ersten Verschlusselemente 6 erstrecken sich vorzugsweise etwa ¼ bis eine Windung, vorzugsweise etwa ½ Windung, je Schraubrichtung von der Einfuhröffnung 10 bis zum axialen Ende entlang der Länge des ersten Verschlusselements. Mit anderen Worten erstreckt sich jede der Nuten 8 ausgehend von der Einführöffnung 10 entlang etwa der halben Länge des ersten Verschlusselements 6 und windet sich dabei etwa ein Viertel bis einmal, insbesondere etwa ein halbes Mal um den Umfang des ersten Verschlusselements 6.

Die Schließe 2 gemäß der dritten Ausführungsform wird analog der in den Figuren 1 und 2 beschriebenen Ausführungsformen verwendet, indem das Befestigungsteil 12 des zweiten Verschlusselements 14 eines jeden Kettenteils einer mehrreihigen Kette in eine korrespondierende Einführöffnung 10 und die damit in Verbindung stehende Nut 8 bzw. 20 eingeführt und zum axialen Ende geschoben bzw. geführt wird. Die Kette wird insbesondere durch die schraubenlinienförmigen Nuten 8 der äußersten beiden ersten Verschlusselemente 6 in der geschlossenen Position gehalten, da diese gegenläufig ausgebildet sind und die Befestigungselemente sich somit nicht selbstständig vom axialen Ende weg bewegen können.

In der Darstellung gemäß Figuren 3a und 3b ist die Schließe 2 lediglich mit einem Ende der mehrreihigen Kette 4 verbunden. Das andere Ende der Kette 4 kann in ähnlicher Weise mit zweiten Verschlusselementen 14 versehen sein und das Schließen kann entsprechend der vorstehenden Beschreibung durch Einführen der Befestigungselemente 12 in die jeweiligen Einführöffnungen 10, 22 und Verschieben der zweiten Verschlussteile 14 entlang der Nuten 8, 20 zum entgegengesetzten axialen Ende erfolgen.

Die einzelnen zweiten Verschlusselemente 14 an einem Ende der Kette können gegebenenfalls derart lose oder elastisch miteinander verbunden werden, daß das gemeinsame Einführen in die Einführöffnung und Verschieben an das jeweilige axiale Ende des ersten Verschlusselements 6, 18 möglich ist.

In allen Ausführungsformen können die ersten und zweiten Verschlusselemente entweder separate Teile sein oder auch fest oder lösbar mit dem jeweiligen Ende des Schmuckstücks, z.B. der Kette, verbunden sein.

In den Figuren 4a, 4b und 4c ist eine weitere Schließe 52 dargestellt, die nicht Teil der Erfindung ist. Diese Schließe 52 weist zwei im Wesentlichen zueinander symmetrische Verschlusselemente 54, 56 und ein Verriegelungselement 58 auf. Die beiden Verschlusselemente 54, 56 haben jeweils einen Zylinderabschnitt 60 zum Einführen jeweils eines oder mehrerer Befestigungsteile 12 eines oder mehrerer Verschlusselemente 14 des Schmuckstücks 4 und zur Aufnahme eines jeweiligen Verriegelungsabschnitts 62 des Verriegelungselements 58. Parallel zu den Zylinderabschnitten 60 ist jeweils ein Aufnahmeabschnitt 64 an den beiden Verschlusselementen 54, 56 vorgesehen. Zwischen dem Zylinderabschnitt 60 und dem Aufnahmeabschnitt 64 ist jeweils eine Verbindungsöffnung oder -nut vorgesehen, durch die die Befestigungsteile 12 nach dem Einführen in den Zylinderabschnitt 60 in den Aufnahmeabschnitt geführt werden können. Zur sicheren Halterung der Verschlusselemente 14 des Schmuckstücks 4 im Aufnahmeabschnitt 64 weist der Aufnahmeabschnitt 64 vorzugsweise eine hinterschnittene Nut auf bzw. ist hohlzylinderförmig mit einer Nut ausgebildet. In den Zylinderabschnitten 60 der beiden Verschlusselemente 54, 56 ist vorzugsweise jeweils eine an einem ersten Ende beginnende Längsnut 66 vorgesehen, die in eine sich in Umfangsrichtung erstreckende Nut 68 und schließlich in eine weitere Längsnut 70 in Richtung zum ersten Ende hin mündet. Das erste Ende der beiden Zylinderabschnitte ist jeweils offen und bildet eine Axialöffnung 76, während das gegenüberliegende Ende vorzugsweise geschlossen ist.

Das Verrieglungselement 58 ist vorzugsweise im wesentlichen H-förmig ausgebildet, wobei die beiden Beine bzw. Längsabschnitte des "H" die in die beiden Zylinderabschnitte 60 einführbaren Verriegelungsabschnitte 62 darstellen. Die beiden Längsabschnitte sind durch einen Querabschnitt 72 miteinander verbunden. Das Verriegelungselement 58 ist vorzugsweise durch Federkraft, die durch zwei in den Zylinderabschnitten 60 vorgesehene Druckfedern 74 bereitgestellt wird, in eine verriegelte Stellung vorgespannt.

Zum Schließen der Kette 4 werden zunächst die Befestigungsteile 12 der Verschlusselemente 14 nacheinander in die Axialöffnung 76 am ersten Ende eines der Zylinderabschnitte 60, z.B. des Verschlusselements 56 eingeführt und durch die Verbindungsöffnung (nicht dargestellt) in den benachbart liegenden Aufnahmeabschnitt 64 geschoben und dort in Axialrichtung aufgereiht. Im Anschluss wird ein Längsabschnitt 62 des Verriegelungselements 58 in die Axialöffnung 76 eingeführt, wobei der Querabschnitt 72 in die Nut 66 eingeführt und entlang der Nut gegen die Federkraft der Druckfeder 74 vorgeschoben wird, bis das Ende der Nut 66 erreicht ist und die in Umfangsrichtung verlaufende Nut 68 beginnt. An dieser Stelle wird das Verriegelungselement 58 um die durch den Zylinderabschnitt 60 definierte Achse gedreht, so dass der Querabschnitt 72 des Verriegelungselements 58 entlang der sich in Umfangsrichtung erstreckenden Nut 68 gleitet bis der Querabschnitt 72 am Ende der Umfangsnut 68 angekommen ist und durch die Kraft der Druckfeder 74 in die Längsnut 70 bis zu deren Ende gedrückt wird. In dieser Position sind die Befestigungsteile 12 der Verschlusselemente 14 im Aufnahmeabschnitt 64 der Kette gesichert. Diese Stellung ist in den Figuren 4a und 4b gezeigt.

Das gegenüberliegende Ende der Kette 4 wird auf gleiche Weise mit Hilfe ihrer Verschlusselemente 14 mit den Befestigungsteilen 12 in den Aufnahmeabschnitt 64 des Verschlusselements 54 eingeführt und mit Hilfe des Verriegelungselements 58 dort gesichert.

Zum Öffnen des Schmuckstücks 4 ist es nicht erforderlich, die Befestigungsteile 12 bzw. Verschlusselemente 14 aus den Aufnahmeabschnitten 64 auszufädeln. Vielmehr ist es ausreichend, das Verriegelungselement 58 durch Bewegung in entgegengesetzter Richtung entlang der Nuten 70, 68, 66 zu entfernen, um die beiden Verschlusselemente 54, 56 voneinander zu trennen.

In den Figuren 5a und 5b sind zwei Ausführungsformen von am Ende der Kette 4 vorgesehenen Verschlusselementen 14 dargestellt. Gemäß Fig. 5a ist das kugelförmige Befestigungsteil 12 über einen Stiel bzw. Verbindungssteg 16 in ein Hohlelement eingeführt, wobei am Ende des Stiels 16 eine Öse 78 vorgesehen ist. An dieser Öse lässt sich beispielsweise das Ende einer Kette befestigen. Die Durchführung des Stiels 16 durch das Hohlelement 14 kann entsprechend der Darstellung in Fig. 5a beispielsweise flexibel erfolgen, so dass das Befestigungsteil 12 relativ zum Hohlelement 14 entlang des Stiels 16 beweglich ist. Alternativ dazu kann gemäß der Darstellung in Fig. 5b der Stiel 16 fest mit dem Hohlelement 14 des Verschlusselements verbunden sein.

Die in Fig. 6 gezeigte Schließe 52 ist eine Modifikation der in den Fig. 4a, 4b und 4c dargestellten Schließe. Die Schließe 52 weist - ähnlich der mit Bezug auf die Fig. 4a, 4b und 4c beschriebenen Variante - zwei im Wesentlichen zueinander symmetrische Verschlusselemente 54, 56 (von denen nur eines in Fig. 6 gezeigt ist) und ein Verriegelungselement 58 auf. In den Zylinderabschnitten 60 der beiden Verschlusselemente 54, 56 ist jeweils eine an einem ersten Ende beginnende Längsnut 66 vorgesehen, die in eine sich in Umfangsrichtung erstreckende Nut 68 und schließlich in eine weitere Längsnut 70 in Richtung zum ersten Ende hin mündet. Das erste Ende der beiden Zylinderabschnitte 60 ist jeweils offen und bildet eine Axialöffnung 76, während das gegenüberliegende Ende vorzugsweise geschlossen ist. In Abweichung zu der in den Fig. 4a, 4b und 4c dargestellten Schließe ist am ersten Ende der Zylinderabschnitte 60 im Bereich der Axialöffnung 76 jeweils ein Vorsprung 80 vorgesehen. Die beiden Längs- bzw. Verriegelungsabschnitte 62 des H-förmigen Verriegelungselements 58 weisen jeweils eine Nut 82 auf, in die der Vorsprung 80 einführbar ist. Durch geeignete Ausrichtung der Nut 82 relativ zum Vorsprung 80 lässt sich der Verriegelungsabschnitt 62 in den Zylinderabschnitt 60 einführen, wobei der Querabschnitt 72 des H-förmigen Verriegelungselements 58 durch die Nuten 66, 68 und 70 geführt werden kann. Die Länge der beiden Längsabschnitte 62 des H-förmigen Veiriegelungselements 58 und der Vorsprünge 80 ist so bemessen, dass im verriegelten Zustand der Schließe 52 die Nuten 82 des Verriegelungselements 58 nicht mit den Vorsprüngen 80 in Eingriff sind und dadurch ein unbeabsichtigtes Öffnen der Schließe 52 verhindert wird.

In Fig. 7a und 7b ist eine modifizierte Ausführungsform der Schließe 2 gemäß Fig. 1 dargestellt. Diese Schließe weist - ähnlich wie bei der Ausführungsform gemäß Fig. 1 eine erstes im Wesentlichen hohlzylindrisches Verschlusselement 6 auf, das eine schraubenlinienförmige Nut 8 mit einer Einführöffnung 10 hat. Die Nut 8 ist wiederum zur Aufnahme eines Befestigungsteils 12 des zweiten Verschlusselements (in Fig. 7 nicht gezeigt) ausgebildet. Die Schließe 2 gemäß der in Fig. 7a und 7b dargestellten Ausführungsform unterscheidet sich von der Schließe gemäß Fig. 1 insbesondere dadurch, dass das erste Verschlusselement 6 bezüglich seiner Längsachse gebogen und/oder abgewinkelt ausgebildet ist, was in der Vorderansicht gemäß Fig. 7b gezeigt ist. Dadurch wird eine verbesserte Sicherung des Befestigungsteils 12 des zweiten Verschlusselements im ersten Verschlusselement 6 ermöglicht.

Die Einführöffnung 10 ist vorzugsweise an der Innenseite der Biegung bzw. der Abwinkelung vorgesehen, insbesondere im Bereich des Scheitels der Biegung bzw. der Abwinkelung. Durch diese Form wird der Befestigungsteil 12 des zweiten Verschlusselements gezielt von der Einführöffnung 10 beabstandet gehalten.

Wie in Fig. 7b gezeigt, kann bei einer derartigen Ausführungsform im Bereich der Biegung bzw. Abwinkelung auf vorteilhafte Weise ein weiteres Schmuckelement, z.B. ein Ring 78, am ersten Verschlusselement 6 angebracht werden, der beim Tragen des Schmuckstücks die Einführöffnung 10 weiter abdecken und damit sichern kann.

In Fig. 8a-d sind weitere modifizierte Ausführungsformen der in Fig. 1 dargestellten Schließe schematisch gezeigt. Gemäß Fig. 8a kann das erste Verschlusselement anstelle einer hohlzylindrischen Form auch eine im Querschnitt im Allgemeinen ovale Form aufweisen. In Fig. 8b ist das erste Verschlusselement im Wesentlichen hohlzylindrisch ausgebildet, jedoch mit einer gegenüber der in Fig. 1 dargestellten Ausführungsform um 90° geschwenkten Achse, so dass die beiden Enden des Schmuckstücks an der Zylindermantelfläche angebracht werden können. In der in Fig. 8c gezeigten Modifikation sind die ersten und zweiten Verschlusselemente asymmetrisch ausgebildet und weisen eine weitgehend beliebige Form auf. Gemäß der in Fig. 8d dargestellten Ausführungsform kann das erste Verschlusselement beispielsweise auch kubisch bzw. würfelförmig ausgebildet sein. In der gezeigten Modifikation sind zwei Würfel benachbart zueinander vorgesehen, um das erste Verschlusselement zu bilden.

Die Nut 8 ist in den Ausführungsformen gemäß Fig .8a-d der Übersichtlichkeit halber nicht dargestellt. Sie kann jedoch - ähnlich wie in den vorherigen Ausführungsformen - beispielsweise schraubenlinienförmig verlaufen oder sich entlang eines anderen beliebigen Wegs zumindest teilweise um den Umfang des hohlen ersten Verschlusselements 6 erstrecken. Gleiches gilt für die nachfolgenden Ausführungsformen, die mit Bezug auf die Fig. 9a-h, 10a-b und 11a-b beschrieben werden.

In den Fig. 9a-h ist eine vierte Ausführungsform der erfindungsgemäßen Schließe mit verschiedenen Modifikationen gezeigt. Gemäß dieser Ausführungsform ist das erste hohle Verschlusselement 6 im Wesentlichen kugelförmig ausgebildet. Dabei ist es bevorzugt mindestens zwei Kugeln in Längsrichtung nebeneinander anzuordnen, um ein doppel-kugelförmiges bzw. mehrfach kugelförmiges erstes Verschlusselement zu bilden. In Fig. 9a nimmt das doppel-kugelförmige erste Verschlusselement 6 an einem oder beiden Endabschnitten ein Befestigungsteil (nicht gezeigt) eines zweiten Verschlusselements auf. Hierzu wird das Befestigungselement entsprechend der Beschreibung im Zusammenhang mit Fig. 1 in die Nut eingeführt und zu den gegenüberliegenden Endabschnitten geführt.

Die in den Fig. 9b-c gezeigten Ausführungsformen sind für mehrreihige Schmuckstücke ausgebildet. Dort verzweigt sich die Nut in dem/den Endabschnitt(en) des doppel- bzw. mehrfach kugelförmigen ersten Verschlusselements 6 in zwei, drei oder mehr Wege, um dort jeweils ein Befestigungsteil jeder Reihe des mehrreihigen Schmuckstücks aufzunehmen.

In den Fig. 9d-9h sind ebenfalls Schließen für mehrreihige Schmuckstücke gezeigt, wobei hier nicht nur ein mehrfach kugelförmiges erstes Verschlusselement vorgesehen ist, bei dem die einzelnen Kugeln in Längsrichtung benachbart zueinander angeordnet sind, sondern auch in Querrichtung. Dabei können wiederum die mehrfach kugelförmigen ersten Verschlusselemente verzweigte Nuten aufweisen, wie in Fig. 9d gezeigt, oder die mehrfach kugelförmigen ersten Verschlusselemente haben unverzweigte Nuten. Vorzugsweise erstrecken sich die Nuten nur in den End-Kugeln jedoch nicht in Mittel-Kugeln.

Zur besseren Sicherung der Befestigungsteile 12 in den kugelförmigen ersten Verschlusselementen ist es bevorzugt, wie in den Fig. 9a-e gezeigt, an den Wänden in den Endbereichen kleine kugelförmige Aufnahmen 84 vorzusehen, in die das Befestigungsteil der zweiten Verschlusselemente labyrinthartig eingeführt werden kann.

Fig. 10a und 10b zeigen eine fünfte Ausführungsform der erfindungsgemäßen Schließe. Bei dieser Ausführungsform ist das hohle erste Verschlusselement selbst schraubenlinienartig ausgebildet. Die Schraubenlinie kann, wie in Fig. 10a gezeigt, über die gesamte Länge in eine einzige Richtung verlaufen oder, wie in Fig. 10b dargestellt, beispielsweise in etwa der Mitte ihre Schraubrichtung ändern. Bei dieser Ausführungsform verläuft die Nut (nicht gezeigt) im Wesentlichen entlang der gesamten Länge des hohlen ersten Verschlusselements parallel dazu.

In Fig. 11a und 11b ist eine sechste Ausführungsform der erfindungsgemäßen Schließe schematisch gezeigt. Bei dieser Ausführungsform sind zwei gebogene und/oder abgewinkelte Rohrelemente 86 miteinander fest verbunden. Die beiden Rohrelemente bilden zusammen das hohle erste Verschlusselement. Jedes Rohrelement verfügt über eine eigene Nut (nicht gezeigt) zur Aufnahme des Befestigungsteils des zweiten Verschlussteils. Wie in Fig. 11a und 11b gezeigt, können die beiden Rohrelemente 86 im Wesentlichen identisch bzw. symmetrisch ausgebildet sein und/oder seitenverkehrt zueinander angeordnet sein.

Bei sämtlichen Ausführungsformen, verläuft die Nut um mindestens einen Teil des Umfangs des ersten Verschlusselements. Beispielsweise kann die Nut schraubenlinienförmig verlaufen, sie kann jedoch auch teilweise in Längsrichtung, teilweise in Umfangsrichtung verlaufen.

Zur Sicherung des zweiten Verschlusselements relativ zum ersten Verschlusselement kann es bevorzugt sein, das hohle erste Verschlusselement im Inneren an einem oder beiden Endabschnitten jeweils mit einer Labyrintheinrichtung zu versehen, durch die das Befestigungsteil des zweiten Verschlusselements geführt werden kann. Diese Labyrintheinrichtung kann beispielsweise in Form einer Hohlkugel mit einer Öffnung ausgebildet sein, die an einer Innenwand des hohlen ersten Verschlusselements im Endabschnitt im Bereich der Nut angebracht ist, wobei die Öffnung von der Nut weg weist und die Nut sich sowohl durch die Wand des hohlen ersten Verschlusselements als auch durch die der Hohlkugel erstreckt. Bei dieser Ausgestaltung muss das Befestigungsteil des zweiten Verschlusselements zunächst durch die Eintrittsöffnung in die Nut eingeführt, dann um die Außenseite der inneren Hohlkugel geleitet und durch die in der inneren Hohlkugel vorgesehene Öffnung eingeführt werden. Die Öffnung ist dabei so angeordnet, dass ein einfaches Herausrutschen des Befestigungsteils aufgrund dieses Labyrinths höchst unwahrscheinlich ist. Bevorzugt ist gegenüber der Öffnung in der inneren Hohlkugel an der Innenwand des hohlen ersten Verschlusselements noch eine Haltenase vorgesehen, die ein Herausrutschen des Befestigungsteils des zweiten Verschlusselements weiter erschwert.

Alternativ dazu ist es auch möglich, das Befestigungsteil des zweiten Verschlusselements mittels einer in dem hohlen ersten Verschlusselement vorgesehenen Labyrinthplatte zu sichern. Diese ist vorzugsweise derart im Hohlraum des ersten Verschlusselements angeordnet, dass sie einen freien Durchgang des Befestigungsteils in der Nut verhindert. Dies kann beispielsweise dadurch erfolgen, dass die Labyrinthplatte den Hohlraum im ersten Verschlusselement zu einem erheblichen Teil versperrt, so dass das Befestigungsteil um die Labyrinthplatte herumgeführt werden muss. Alternativ kann die Labyrinthplatte den Hohlraum auch fast vollständig absperren und nur für einen unrunden Querschnitt des Befestigungsteils einen Durchgang offen lassen.

Die erfindungsgemäße Schließe kann aus allen für Schmuckwaren üblichen Materialien, wie Metall, z.B. Silber, Gold, Platin und deren Legierungen, und Edelstahl, oder Kunststoff hergestellt werden.

## Patentansprüche

1. Schließe (2) für Schmuckstück (4) mit einem ersten hohlen Verschlusselement (6), das eine zumindest teilweise um den Umfang des ersten Verschlusselements verlaufende Nut (8) mit einer Einführöffnung (10) aufweist, wobei die Nut (8) zur Aufnahme eines Befestigungsteils (12) eines zweiten Verschlusselements (14) ausgebildet ist, das durch die Einführöffnung (10) in die Nut (8) des ersten Verschlusselements (6) einführbar ist und dessen Querschnitt größer ist als die Breite der Nut (8), wobei das erste Verschlusselement (6) an zwei gegenüberliegenden Endabschnitten jeweils eine Wand (18) aufweist, die das hohle erste Verschlusselement (6) abschließt und, wobei die Nut (8) sich in die jeweilige Wand (18) in den Endabschnitten erstreckt und dort endet.

2. Schließe nach Anspruch 1, wobei das erste Verschlusselement (6) im Wesentlichen symmetrisch zu seiner Längsachse ausgebildet ist.

3. Schließe nach Anspruch 1 oder 2, wobei das erste Verschlusselement (6) im Wesentlichen hohlzylindrisch, kugelförmig, mehrfach kugelförmig, schraubenlinienförmig, mehrfach schraubenlinienförmig, kubisch, mehrfach kubisch und/oder gekrümmt oder abgewinkelt rohrförmig ausgebildet ist.

4. Schließe nach einem der Ansprüche 1 bis 3, wobei die Wand (18) gewölbt oder konisch ausgebildet ist und die Nut (8) etwa im Zentrum der Wölbung bzw. des Konus endet.

5. Schließe nach einem der Ansprüche 1 bis 4, wobei die Einführöffnung (10) beabstandet von den Endabschnitten und bevorzugt in einem Mittelbereich, insbesondere etwa in der Mitte, der Axialerstreckung des ersten Verschlusselements (6) vorgesehen ist.

6. Schließe nach einem der Ansprüche 1 bis 5, wobei die Nut (8) schraubenlinienförmig ausgebildet ist und etwa ¼ bis 5 Windungen, vorzugsweise etwa ½ bis 3 Windungen, entlang der Länge des ersten Verschlusselements (6) ausführt.

7. Schließe nach einem der Ansprüche 1 bis 6, wobei mehrere erste Verschlusselemente (6) in Axialrichtung im Wesentlichen parallel angeordnet und in Querrichtung vorzugsweise miteinander gekoppelt vorgesehen sind, wobei mindestens eines der äußersten beiden der ersten Verschlusselemente (6) ausgehend von der Einführöffnung (10) eine schraubenlinienförmige Nut (8) in Richtung zu einem ersten axialen Endabschnitt mit einer ersten Schraubrichtung und in Richtung zu einem zweiten, gegenüberliegenden axialen Endabschnitt eine Nut (8) mit einer zweiten, gegenläufigen Schraubrichtung aufweist, und wobei optional zwischen den beiden äußersten ersten Verschlusselementen (6) mindestens ein weiteres hohles erstes Verschlusselement (6) mit einer Nut (20) und einer Einführöffnung (22) zur Aufnahme eines Befestigungsteils (12) eines zweiten Verschlusselements (14) ausgebildet ist, wobei die Nut (20) des weiteren hohlen ersten Verschlusselements (6) vorzugsweise im Wesentlichen in Axialrichtung verläuft.

8. Schließe nach Anspruch 7, wobei das weitere hohle erste Verschlusselement (6) an beiden Endabschnitten eine Wand (18) aufweist, die es in Axialrichtung abschließt, wobei sich die Nut (20) in die jeweilige Wand (18) erstreckt und dort endet, und wobei die Wand (18) vorzugsweise gewölbt oder konisch ausgebildet ist und die Nut (20) etwa im Zentrum der Wölbung bzw. des Konus endet.

9. Schließe nach einem der Ansprüche 1 bis 8, wobei das erste Verschlusselement (6) derart ausgebildet ist, dass es an beiden gegenüberliegenden Endabschnitten mehrere zweite Verschlusselemente (14) aufnimmt.

10. Schließe nach einem der Ansprüche 7 bis 9, wobei die schraubenlinienförmige Nut (8) des/der äußersten ersten Verschlusselemente (6) je Schraubrichtung etwa ¼ bis 1 Windung, vorzugsweise etwa ½ Windung, entlang der entsprechenden Länge des ersten Verschlusselements (6) ausführt.

11. Schließe nach einem der Ansprüche 1 bis 10, wobei im Inneren des hohlen ersten Verschlusselements (6) ein bewegliches geführtes Teil vorgesehen ist.

12. Schließe nach einem der Ansprüche 1 bis 11, wobei das/die erste(n) Verschlusselement(e) (6) gebogen und/oder abgewinkelt ausgebildet sind, und wobei die Einführöffnung (10) vorzugsweise an einer Innenseite der Biegung und/oder Abwinkelung vorgesehen ist, insbesondere im Bereich des Scheitels der Biegung und/oder Abwinkelung.

13. Schließe nach einem der Ansprüche 1 bis 12, wobei das erste Verschlusselement (6) im Inneren an einem oder beiden Endabschnitten jeweils eine Labyrintheinrichtung aufweist, durch die das Befestigungsteil (12) des zweiten Verschlusselements (14) führbar ist, um das zweite Verschlusselement (14) relativ zum ersten Verschlusselement (6) zu sichern, wobei die Labyrintheinrichtung vorzugsweise eine Hohlkugel mit einer Öffnung aufweist, wobei die Hohlkugel an einer Innenwand des hohlen ersten Verschlusselements (6) im Bereich der Nut (8) angebracht ist, wobei die Öffnung von der Nut (8) weg weist und die Nut (8) sich sowohl durch die Wand des hohlen ersten Verschlusselements (6) als auch durch die der Hohlkugel erstreckt.

14. Schmuckstück mit einer oder mehreren Schließen nach einem der Ansprüche 1 bis 13.

## Claims

1. A clasp (2) for jewellery (4) comprising a first hollow closure element (6) which comprises a groove (8) having an insertion aperture (10) and extending at least partially around the circumference of the first closure element, wherein said groove (8) is configured to receive a fastening member (12) of a second closure element (14) which is insertable through the insertion aperture (10) into the groove (8) of the first closure element (6) and whose cross-section is larger than the width of the groove (8), wherein the first closure element (6) comprises a wall (18) at each of two opposite end portions, said wall ending the hollow first closure element (6), and wherein the groove (8) extends into the respective wall (18) in the end portions and ends there.

2. The clasp according to claim 1, wherein the first closure element (6) is configured essentially symmetrically to its longitudinal axis.

3. The clasp according to claim 1 or 2, wherein the first closure element (6) is configured essentially hollow-cylindrically, spherically, multi-spherically, helically, multi-helically, cubically, multi-cubically and/or in a curved or angled tubular way.

4. The clasp according to any one of claims 1 to 3, wherein the wall (18) is configured in an arched or conical manner and the groove (8) ends approximately in the centre of the arch or cone.

5. The clasp according to any one of claims 1 to 4, wherein the insertion aperture (10) is provided at a distance from the end portions and preferably in the centre region, in particular approximately in the middle, of the axial extension of the first closure element (6).

6. The clasp according to any one of claims 1 to 5, wherein the groove (8) is helically configured and performs about ¼ to 5 windings, preferably about ½ to 3 windings along the length of the first closure element (6).

7. The clasp according to one of claims 1 to 6, wherein in the axial direction several first closure elements (6) are arranged essentially parallel and are preferably coupled to one another in the transverse direction, wherein at least one of the outermost two of the first closure elements (6) comprises a helical groove (8) starting at the insertion aperture (10) and exhibiting a first screwing direction in the direction towards a first axial end portion and a groove (8) exhibiting a second, reverse screwing direction in the direction towards a second opposite axial end portion, and wherein, optionally, at least one further hollow first closure element (6) comprising a groove (20) and an insertion aperture (22) for receiving a fastening member (12) of a second closure element (14) is configured between the two outermost first closure elements (6), wherein the groove (20) of the further hollow first closure element (6) preferably extends essentially in the axial direction.

8. The clasp according to claim 7, wherein the further hollow first closure element (6) comprises a wall (18) at both end portions which ends it in the axial direction, wherein the groove (20) extends into the respective wall (18) and ends there and wherein the wall (18) is preferably configured in an arched or conical manner and the groove (20) ends approximately in the centre of the arch or cone.

9. The clasp according to any one of claims 1 to 8, wherein the first closure element (6) is configured such that it receives several second closure elements (14) at both opposing end portions.

10. The clasp according to any one of claims 7 to 9, wherein the helical groove (8) of the outermost first closure element(s) (6) performs per screwing direction about ¼ to 1 winding, preferably about ½ winding, along the respective length of the first closure element (6).

11. The clasp according to any one of claims 1 to 10, wherein a movable guided member is provided inside the hollow first closure element (6).

12. The clasp according to any one of claims 1 to 11, wherein the first closure element(s) (6) are configured in a bent and/or angled way and wherein the insertion aperture (10) is preferably provided on an inner side of the bend and/or angle, in particular in the area of the vertex of the bend and/or angle.

13. The clasp according to any one of claims 1 to 12, wherein the interior of the first closure element (6) comprises at one end portion or each of the two end portions a labyrinth means through which the fastening member (12) of the second closure element (14) is insertable in order to secure the second closure element (14) relative to the first closure element (6), wherein the labyrinth means preferably comprises a hollow sphere having an aperture, wherein said hollow sphere is arranged on an inner wall of the hollow first closure element (6) in the region of the groove (8), wherein the aperture faces away from the groove (8) and the groove (8) extends both through the wall of the hollow first closure element (6) and through that of the hollow sphere.

14. A piece of jewellery with one or more clasps according to any one of claims 1 to 13.

## Revendications

1. Fermoir (2) pour bijou (4) comprenant un premier élément de fermeture creux (6) qui comporte une rainure (8) s'étendant au moins partiellement autour du contour du premier élément de fermeture et dotée d'une ouverture d'insertion (10), où la rainure (8) est prévue pour la réception d'une pièce de fixation (12) d'un deuxième élément de fermeture (14), laquelle peut être insérée par l'ouverture d'insertion (10) dans la rainure (8) du premier élément de fermeture (6) et dont la section transversale est supérieure à la largeur de la rainure (8), où le premier élément de fermeture (6) comporte une paroi (18) à chacune de ses deux parties d'extrémité, laquelle termine le premier élément de fermeture creux (6), et où la rainure (8) s'étend par chaque paroi (18) dans les parties d'extrémité où elle se termine.

2. Fermoir selon la revendication 1, où le premier élément de fermeture (6) est prévu sensiblement en symétrie par rapport à son axe longitudinal.

3. Fermoir selon la revendication 1 ou la revendication 2, où le premier élément de fermeture (6) est prévu sensiblement comme un cylindre creux, est prévu formé comme une sphère, comme plusieurs sphères, comme une hélice, comme plusieurs hélices, comme un cube, comme plusieurs cubes et/ou est prévu avec une forme tubulaire cintrée ou coudée.

4. Fermoir selon l'une des revendications 1 à 3, où la paroi (18) est prévue avec une forme bombée ou conique et où la rainure (8) se termine sensiblement au centre du bombement ou du cône.

5. Fermoir selon l'une des revendications 1 à 4, où l'ouverture d'insertion (10) est prévue à intervalle des parties d'extrémité et de préférence dans une zone centrale, notamment sensiblement au milieu de l'extension axiale du premier élément de fermeture (6).

6. Fermoir selon l'une des revendications 1 à 5, où la rainure (8) est prévue formée comme une hélice et présente de ¼ à 5 spires environ, de préférence de ½ à 3 spires environ, sur la longueur du premier élément de fermeture (6).

7. Fermoir selon l'une des revendications 1 à 6, où plusieurs premiers éléments de fermeture (6) sont disposés sensiblement parallèlement dans la direction axiale et sont de préférence prévus accouplés l'un à l'autre dans la direction transversale, où au moins un des deux premiers éléments de fermeture (6) situés le plus à l'extérieur à partir de l'ouverture d'insertion (10) comporte une rainure (8) hélicoïdale avec une première direction de vissage dans la direction d'une première partie d'extrémité axiale, et dans la direction d'une deuxième partie d'extrémité axiale opposée, une rainure (8) avec une deuxième direction de vissage contraire, et où au moins un autre premier élément de fermeture creux (6) avec une rainure (20) et une ouverture d'insertion (22) pour la réception d'une pièce de fixation (12) d'un deuxième élément de fermeture (14) est prévue en option entre les deux premiers éléments de fermeture (6) situés le plus à l'extérieur, la rainure (20) de l'autre premier élément de fermeture creux (6) s'étendant de préférence sensiblement en direction axiale.

8. Fermoir selon la revendication 7, où l'autre premier élément de fermeture creux (6) comporte une paroi (18) à ses deux parties d'extrémité, qui le termine en direction axiale, la rainure (20) s'étendant jusqu'à la paroi (18) où elle se termine, où la paroi (18) est de préférence prévue avec une forme bombée ou conique, et où la rainure (20) se termine sensiblement au centre du bombement ou du cône.

9. Fermoir selon l'une des revendications 1 à 8, où le premier élément de fermeture (6) est réalisé de manière à recevoir plusieurs deuxièmes éléments de fermeture (14) sur les deux parties d'extrémité opposées.

10. Fermoir selon l'une des revendications 7 à 9, où la rainure hélicoïdale (8) du/des premiers éléments de fermeture (6) situés le plus à l'extérieur présente par direction de vissage de ¼ à 1 spire environ, de préférence ½ spire environ, sur la longueur correspondante du premier élément de fermeture (6).

11. Fermoir selon l'une des revendications 1 à 10, où une pièce coulissante est prévue à l'intérieur du premier élément de fermeture creux (6).

12. Fermoir selon l'une des revendications 1 à 11, où le ou les premiers éléments de fermeture (6) sont prévus cintrés et/ou coudés, et où l'ouverture d'insertion (10) est de préférence prévue sur un côté intérieur du cintre et/ou du coude, en particulier dans la zone de sommet du cintre et/ou du coude.

13. Fermoir selon l'une des revendications 1 à 12, où le premier élément de fermeture (6) comporte un dispositif à labyrinthe intérieur sur une ou sur les deux parties d'extrémité, au travers duquel la pièce de fixation (12) du deuxième élément de fermeture (14) peut être guidée pour fixer le deuxième élément de fermeture (14) par rapport au premier élément de fermeture (6), le dispositif à labyrinthe comportant de préférence une sphère creuse avec une ouverture, la sphère creuse étant appliquée contre une paroi intérieure du premier élément de fermeture creux (6) au niveau de la rainure (8), l'ouverture étant distante de la rainure (8), et la rainure (8) s'étendant au travers de la paroi du premier élément de fermeture creux (6) ainsi qu'au travers de la sphère creuse.

14. Bijou avec un ou plusieurs fermoirs selon l'une des revendications 1 à 13.
